# DEMANDE DE BREVET EUROPEEN

(11) **EP 1 712 483 A1**
(43) Date de publication de la demande: **18.10.2006**
(21) Numéro de dépôt: 06112276.8
(22) Date de dépôt: 06.04.2006
(51) Int. Cl.: B65D 33/25

(54) **Sachet avec fermeture à profilés**

(30) Priorité: 14.04.2005 FR 0503721
(71) Demandeur: S2F FLEXICO, 60119 Henonville (FR)
(72) Inventeur: Bois, Henri, 92200 Neuilly sur Seine (FR)
(74) Mandataire: Texier, Christian

(57) **Abrégé**

La présente invention concerne un sachet d'emballage comprenant des moyens de fermeture (40) à base de profilés comportant des voiles qui portent des moyens complémentaires, caractérisé par le fait que les voiles des profilés sont d'une première couleur et que les films composant les parois (14) du sachet d'une part sont opaque et d'une seconde couleur différente de celle des voiles des profilés, au moins au voisinage de ces derniers et d'autre part recouvrent l'essentiel de ces voiles pour ne laisser apparaître à l'extérieur du sachet qu'un mince liseré continu de la première couleur s'étendant tout le long des moyens de fermeture.

## Description

La présente invention concerne le domaine des sachets comprenant des moyens autorisant des ouvertures/fermetures successives à volonté de l'utilisateur.

De nombreux sachets de ce type ont déjà été proposés.

La plupart de ces sachets connus comprennent des moyens de fermeture sous forme de deux profilés comportant des voiles qui portent des moyens complémentaires du type mâle/femelle ou crochet adaptés pour être respectivement mis en prise pour assurer la fermeture du sachet et séparés pour permettre l'ouverture de celui-ci.

Plus précisément encore, de nos jours, on tend à équiper de tels moyens de fermeture d'un curseur facilitant les manoeuvres d'ouverture et de fermeture.

En théorie, tous ces moyens devraient permettre d'optimiser l'utilisation des sachets d'emballage ainsi équipés. D'une part les moyens de fermeture précités, en particulier lorsqu'ils sont munis d'un curseur, devraient permettre de faciliter l'ouverture et l'accès au contenu des sachets. D'autre part la possibilité de refermer les sachets après une ouverture devrait permettre à la fois de préserver la partie non utilisée du contenu, par rapport à l'environnement, poussière ou autre, et de redonner au sachet sa géométrie initiale propre à un rangement optimal.

Cependant, en pratique, on constate que beaucoup d'utilisateurs, sans doute par ignorance ou inattention, n'utilisent pas les moyens de fermeture ainsi proposés et accèdent tout simplement au contenu du sachet par destruction partielle de celui-ci, déchirure ou découpe notamment, par exemple dans le cas d'un sachet en matériau thermoplastique.

Un exemple typique du problème ainsi rencontré concerne les sachets d'emballage de changes pour bébés.

La présente invention a notamment pour but de perfectionner les sachets existants.

Ce but est atteint dans le cadre de la présente invention grâce à un sachet d'emballage comprenant des moyens de fermeture à base de profilés comportant des voiles qui portent des moyens complémentaires, caractérisé par le fait que les voiles des profilés sont d'une première couleur et que les films composant les parois du sachet d'une part sont opaques et d'une seconde couleur, différente de celle des voiles des profilés, au moins au voisinage de ces derniers, et d'autre part recouvrent l'essentiel de ces voiles pour ne laisser apparaître à l'extérieur du sachet qu'un mince liseré continu de la première couleur, s'étendant tout le long des moyens de fermeture.

Comme on l'exposera par la suite, cette proposition conforme à la présente invention, permet à la fois une fabrication simple des sachets, sans coût additionnel par rapport aux sachets connus, et un guidage efficace de l'utilisateur propre à assurer l'utilisation des moyens de fermeture.

D'autres caractéristiques, buts et avantages de la présente invention apparaîtront à la lecture de la description détaillée qui va suivre, et en regard des dessins annexés, donnés à titre d'exemples non limitatifs, et sur lesquels :
- la figure 1 représente une vue schématique en perspective d'un sachet d'emballage conforme à la présente invention, et
- la figure 2 représente une vue partielle en coupe d'un sachet conforme à la présente invention.

On a illustré sur la figure 1 annexée un sachet 10 typique de la présente invention. Ce sachet 10 se présente sous un aspect volumineux en ce sens qu'il présente une épaisseur 12 notable transversale à ses faces principales 14. Par "épaisseur notable" on entend une épaisseur typiquement comprise entre 10 et 20 cms.

Sans que cela soit limitatif, une telle épaisseur 12 peut être obtenue à l'aide d'un soufflet 16 liant les parois principales 14 du sachet comme illustré sur la figure 2.

Les moyens de réalisation d'un tel soufflet 16 sont bien connus de l'homme de l'art. Ils ne seront donc pas décrits dans le détail par la suite.

Une application préférentielle de la présente invention concerne la réalisation de sacs d'emballage pour changes de bébés.

Le sac 10 est réalise' à l'aide d'un film 20 opaque et préférentiellement de couleur blanche.

Le sac 10 comporte un moyen de fermeture 40. Selon le mode de réalisation préférentiel représenté sur la figure 1, le moyen de fermeture 40 est placé en périphérie du soufflet 16, c'est-à-dire sur une zone de liaison du soufflet 16 et des parois 14 du sachet. Bien entendu, la présente invention n'est cependant pas limitée à cette localisation particulière du moyen de fermeture 40. Ce dernier peut être prévu en tout autre lieu, par exemple sur une arête d'une paroi principale 14 transversale au soufflet 16.

Plus précisément encore selon le mode de réalisation préférentiel représenté sur la figure 1. annexée, le moyen de fermeture 40 a la géométrie générale d'un U, à l'utilisation. Le moyen de fermeture 40 s'étend ainsi tout le long d'une face principale 14 et se prolonge de part et d'autre de celle-ci sur les deux flancs latéraux du sachet. Bien évidemment, là encore, l'invention n'est pas limitée à cette géométrie particulière du moyen de fermeture 40.

Comme on le voit sur la figure 1 annexée, de préférence, le moyen de fermeture 40 est associé à un curseur 60.

La structure générale d'un tel curseur est bien connue de l'homme de l'art et ne sera donc pas décrite dans le détail par la suite.

On rappelle néanmoins que les curseurs 60 sont réalisés de préférence en matériau thermoplastique. Ils comprennent une embase qui porte deux flancs latéraux et un muret central. Les flancs latéraux et le muret central définissent en combinaison deux canaux non parallèles recevant respectivement au moins une partie de chacun des deux profilés du moyen de fermeture 40, Ainsi, lorsque le curseur 60 est déplacé dans un premier sens, il tend à rapprocher les deux profilés de fermeture. Le sac est alors refermé. Au contraire, lorsque le curseur 60 est déplacé dans le sens opposé, il tend à écarter les deux profilés de fermeture. Le sac est alors ouvert.

Comme on le voit sur la figure 2, le moyen de fermeture 40 comprend deux profilés 42, 46, comportant chacun un voile support 43, 47, qui portent des moyens complémentaires 44, 48. Selon la représentation donnée sur la figure 2 les moyens précités 44,48 sont formés de structures mâles/femelles complémentaires. En variante cependant ces moyens 44, 48, pourront être remplacés par toute autre structure équivalente, par exemple des crochets complémentaires.

Les deux profilés de fermeture, 42, 46, sont fixés sur le film composant le sachet, plus précisément sur une paroi principale 14 et une aile du soufflet 16 par tout moyen approprié, de préférence par soudure thermique.

Comme on l'a indiqué précédemment, selon l'invention, les voiles 43, 47, sont colorés d'une couleur différente de celle du film composant les parois principales 14 et le soufflet 16 du sachet. A titre d'exemple non limitatif, typiquement, les voiles 43, 47, peuvent être de couleur verte ou de couleur rouge.

Le cas échéant, les voiles 43, 47, peuvent même être de couleur blanche sous réserve que le film composant le sachet soit lui-même opaque et d'une couleur différente.

En outre, comme on l'a précédemment indiqué, comme on le voit sur les figures 1 et 2, le film opaque composant les parois principales 14 et le soufflet 16 du sachet recouvre une partie substantielle des voiles 43, 47, de sorte que seul un mince liseré continu des voiles 43, 47, apparaisse sur l'extérieur du sachet, tout le long des moyens de fermeture 40.

Sur la figure 2 on a référencé 45, 49, la partie ainsi visible des voiles 43, 47, composant le liseré précité.

L'homme de l'art appréciera à la lecture de la description qui précède et à l'examen des dessins annexés que la présente invention offre une solution simple. En particulier, les moyens proposés dans le cadre de la présente invention n'entraînent aucun surcoût de fabrication par rapport aux sachets classiques.

Par ailleurs, la présente invention offre un guidage efficace pour l'utilisateur. En effet l'attention de ce dernier est attirée sur la fermeture 40 en raison du contraste de couleur existant entre le liseré 45, 49, identifiant la fermeture 40 et le corps du sachet. Et l'utilisateur est ainsi incité à parcourir cette ligne, notamment quand le moyen de fermeture 40 est équipé d'un curseur 60.

A cet égard, dans le cadre de la présente invention, de préférence, le curseur 60 est lui-même d'une couleur différente de celle des voiles 43, 47, pour permettre à l'utilisateur d'identifier aisément le curseur 60. A titre d'exemple non limitatif, pour des liserés 42, 46, de couleurs verte ou rouge, le curseur 60 peut être de couleur blanche.

A titre d'exemple non limitatif, la largeur 45, 49, des voiles 43, 47, émergeant au-delà du film composant !a paroi principale 14 et le soufflet 16 du sachet, est de préférence comprise entre 1 et 5 mm, typiquement de l'ordre de 3 mm. L'attention de l'homme de l'art est attirée en particulier sur le fait qu'il a déjà été proposé dans l'état de la technique de réaliser des profilés de fermeture comportant des bandes colorées. Cependant, la quasi-totalité des moyens de fermeture ainsi proposés sont relativement complexes et coûteux à la réalisation car ils exigent une coloration partielle dans la masse, voire des têtes d'extrusion complexes demandant de co-extruder simultanément des matériaux de couleurs différentes.

La présente invention permet de s'affranchir élégamment de ces problèmes en proposant des profilés de fermeture de couleur homogène sur toute la largeur des voiles supports 43, 47, mais tout en autorisant un effet technique d'identification de la fermeture par un liseré mince de couleur continue à l'aide d'un film de couleur différente des moyens de fermeture et recouvrant l'essentiel de ceux-ci.

Bien entendu, la présente invention n'est pas limitée aux modes de réalisation particuliers qui viennent d'être décrits mais s'étend à toute variante conforme à son esprit.

En particulier, les sachets conformes à la présente invention pourront être équipés de tout autre accessoire. A titre d'exemple non limitatif, on a schématisé sur la figure 1 une poignée 70 équipant le sachet conforme à la présente invention au niveau du roufflet 16.

## Revendications

1. Sachet d'emballage comprenant des moyens de fermeture (40) à base de profilés (42, 46) comportant des voiles (43, 47) qui portent des moyens complémentaires (44, 48), **caractérisé par le fait que** les voiles (43, 47) des profilés (42, 46) sont d'une première couleur et que les films composant les parois (14, 16) du sachet d'une part sont opaque et d'une seconde couleur différente de celle des voiles (43, 47) des profilés, au moins au voisinage de ces derniers et d'autre part recouvrent l'essentiel de ces voiles (43, 47) pour ne laisser apparaître à l'extérieur du sachet qu'un mince liseré continu de la première couleur s'étendant tout le long des moyens de fermeture (40).

2. Sachet selon la revendication 1, **caractérisé par le fait qu'**il comprend un curseur (60) pour l'actionnement des moyens de fermeture (40).

3. Sachet selon la revendication 2, **caractérisé par le fait que** le curseur (60) est d'une couleur différente de cette des moyens de fermeture (40).

4. Sachet selon l'une des revendications 1 à 3, **caractérisé par le fait que** le film composant le corps de sachet (14, 16) est opaque et de couleur blanche.

5. Sachet selon l'une des revendications 1 à 4, **caractérisé par le fait qu'**il présente une épaisseur de l'ordre de 10 à 20 cms.

6. Sachet selon l'une des revendications 1 à 5, **caractérisé par le fait qu'**il comprend au moins un soufflet (16).

7. Sachet selon l'une des revendications 1 à 6, **caractérisé par le fait qu'**il constitue un emballage de change pour bébé.

8. Sachet selon l'une des revendications 1 à 7, **caractérisé par le fait que** les moyens de fermeture (40) sont placés sur un soufflet (16).

9. Sachet selon l'une des revendications 1 à 8, **caractérisé par le fait que** les moyens de fermeture (40) s'étendent sur trois côtés du sachet en forme de U.

10. Sachet selon l'une des revendications 1 à 9, **caractérisé par le fait que** la largeur visible des voiles colorés (43, 47) est comprise entre 1 et 5 mm, avantageusement de l'ordre de 3 mm.
